# EUROPÄISCHE PATENTSCHRIFT

(11) **EP 2 707 153 B1**
(45) Veröffentlichungstag und Bekanntmachung des Hinweises auf die Patenterteilung: **03.06.2015**
(21) Anmeldenummer: 12716355.8
(22) Anmeldetag: 17.04.2012
(51) Int. Cl.: B08B 9/032, B08B 3/00

(54) **REINIGUNGSANLAGE FÜR WERKSTÜCKE MIT FLUIDKANAL**
CLEANING SYSTEM FOR WORKPIECES WITH A FLUID CHANNEL
SYSTEME DE NETTOYAGE POUR PIECES PRESENTANT UN CANAL DE FLUIDE

(30) Priorität: 10.05.2011 DE 102011075624
(43) Veröffentlichungstag der Anmeldung: 19.03.2014
(73) Patentinhaber: Dürr Ecoclean GmbH, 70794 Filderstadt (DE)
(72) Erfinder: SCHWERDTLE, Reiner, 72127 Kusterdingen (DE)
(74) Vertreter: Gauss, Nikolai
(86) Internationale Anmeldenummer: PCT/EP2012/056995
(87) Internationale Veröffentlichungsnummer: WO 2012/152547

(56) Entgegenhaltungen:
- EP-A1- 1 348 496
- DE-U1-202005 010 525
- FR-A5- 2 204 985

## Beschreibung

Die Erfindung betrifft eine Anlage für das Innenreinigen von wenigstens einem Fluidkanal mindestens eines in einem Werkstück-Applikationsbereich angeordneten Werkstücks mit einem Prozessfluid, beispielsweise einem Reinigungsfluid und/oder Spülfluid. Solche Anlogen sind z.B. in den Druckschriften EP-A1348496 und DE 10 2005 010 525 U1 beschrieben.

Bei der der Herstellung von Werkstücken mit Fluidkanälen können in den Fluidkanälen Verunreinigungen entstehen. Diese Verunreinigungen können durch den Fertigungsprozess verursacht werden. So werden z.B. bei der mechanischen Bearbeitung von Werkstücken, etwa von Motorenkomponenten, Kühlschmierstoffe eingesetzt, die Rückstände bilden. Bei zerspanender Bearbeitung entstehen Späne. Hierdurch werden die Werkstücke verunreinigt. Diese Verunreinigungen verursachen oft Störungen bei nachfolgenden Montageprozessen. Sie beeinträchtigen die technische Funktionalität von Systemen, die aus entsprechenden Werkstücken hergestellt sind. Insbesondere Verunreinigungen von Fluidkanälen in Werkstücken, die als Komponenten von Brennkraftmaschinen eingesetzt werden, können bei einem späteren Betrieb der Brennkraftmaschinen Schäden verursachen, die irreparabel sind. Auch in Klima- und Kühlsystemen können Schmutzpartikel in Rohrleitungen und Wärmetauschern Funktionsbeeinträchtigungen bewirken, die u.U. zu einem Ausfall von ganzen Systemkomponenten führen.

In herkömmlichen Fertigungsprozessen für Werkstücke mit Fluidkanälen werden die Fluidkanäle in einer Reinigungsstation zunächst mittels eines Reinigungsfluids gereinigt und anschließend in einer von der Reinigungsstation räumlich getrennt angeordneten Prüfstation auf Druckdichtigkeit geprüft. Die hierfür eingesetzten Stationen für das Überprüfen der Druckdichtigkeit von Werkstücken einerseits und das Reinigen von Werkstücken andererseits werden bislang von unterschiedlichen Herstellern entwickelt und produziert. Ferner werden unterschiedliche Fluide zum Reinigen und Prüfen verwendet.

Die separate Reinigung und Prüfung der mindestens einen Fluidkanal aufweisenden Werkstücke hat zur Folge, dass für das Reinigen und die Druckdichtigkeitsprüfung mehrere Mitarbeiter erforderlich sind. Darüber hinaus vergrößert das räumlich voneinander getrennte Reinigen und Prüfen von Werkstücken in einer Fertigungsanlage die Anzahl notwendiger Transportvorgänge und erhöht deshalb den Logistikaufwand in der Fertigungseinrichtung. In einer Fertigungseinrichtung müssen Werkstücke dann nämlich im Regelfall zwischengelagert werden, damit sich der Materialfluss in einer fortlaufenden Produktion zuverlässig aufrechterhalten lässt.

Aufgabe der Erfindung ist es daher, eine Anlage für das Innenreinigen von Werkstücken mit einem Fluidkanal bereitzustellen, an der ein Mitarbeiter, der die Anlage bedient, auch eine Überprüfung der Druckdichtigkeit der Werkstücke vornehmen kann.

Diese Aufgabe wird erfindungsgemäß durch eine Anlage der eingangs genannten Art gelöst, die eine Einrichtung für das Durchleiten von mindestens einem Prozessfluid durch den wenigstens einen Werkstück-Fluidkanal des mindestens einen in dem Werkstück-Applikationsbereich angeordneten Werkstücks sowie ein Leitungssystem für mindestens ein Prozessfluid enthält. Darüber hinaus umfasst die Anlage wenigstens ein an das mindestens eine Werkstück anschließbares Adapterelement für das Einspeisen von Prozessfluid in den wenigstens einen Werkstück-Fluidkanal und wenigstens ein an das Werkstück anschließbares Adapterelement für das Rückführen von Prozessfluid aus dem wenigstens einen Werkstück-Fluidkanal in das Leitungssystem. In der erfindungsgemäßen Anlage ist eine Einrichtung für Dichtigkeitsprüfung vorgesehen, wobei der wenigstens eine Werkstück-Fluidkanal mindestens eines in dem Werkstück-Applikationsbereich angeordneten Werkstücks mit der Einrichtung für das Überprüfen der Dichtigkeit des wenigstens einen Werkstück-Fluidkanals verbindbar ist.

Die Fluidkanäle der Werkstücke können z. B. als Schlauch- und/oder als Rohrleitungen ausgebildet sein, als Rohrwendeln, als Saug- oder Einspritzrohre. Werkstücke mit Fluidkanälen finden in Kühlerpaketen und Wärmeaustauschern oder auch in Druckausgleichs- und Kompensationsbehältern Verwendung.

Der Erfindung liegt der Gedanke zugrunde, eine Anlage für das Innenreinigen der Fluidkanäle von Werkstücken so auszuführen, dass damit auch eine Überprüfung der Dichtigkeit von Werkstück-Fluidkanälen erfolgen kann. Insbesondere ist es eine Idee der Erfindung, in eine Anlage für das Innenreinigen der Fluidkanäle von Werkstücken eine Werkstück-Qualitätskontrolle für Fertigungsfehler zu integrieren.

Es ist eine Erkenntnis der Erfindung, dass die in einer Anlage für das Innenreinigen der Fluidkanäle von Werkstücken erforderlichen speziellen Adapterelemente, mittels derer die Werkstück-Fluidkanäle an ein Leitungssystem für Prozessfluid angeschlossen werden, entgegen den in der Fachwelt verbreiteten Vorstellungen auch gut für die Überprüfung der Dichtigkeit von Werkstück-Fluidkanälen geeignet sind.

Die Einrichtung für das Überprüfen der Dichtigkeit in der erfindungsgemäßen Anlage enthält bevorzugt ein Leitungssystem für fluides Reinigungsmedium, ebenso wie ein Leitungssystem für ein fluides Prüfmedium. Die Einrichtung hat wenigstens ein an das Werkstück anschließbares Adapterelement für das Einspeisen von fluidem Prüfmedium in den wenigstens einen Werkstück-Fluidkanal. Darüber hinaus weist die Einrichtung günstigerweise ein Adapterelement auf, das an das Werkstück anschließbar ist und durch das fluides Prüfmedium aus dem wenigstens einen Werkstück-Fluidkanal in das Leitungssystem abgeleitet werden kann. Das Adapterelement für das Einspeisen von fluidem Prüfmedium in das wenigstens einen Fluidkanal aufweisende Werkstück ist bevorzugt über wenigstens ein steuerbares Absperrorgan, beispielsweise ein Ventil, mit dem Leitungssystem der Einrichtung für das Überprüfen der Dichtigkeit verbunden. Auch das Adapterelement für das Ableiten von fluidem Prüfmedium aus dem wenigstens einen Fluidkanal aufweisenden Werkstück ist günstigerweise über ein entsprechendes steuerbares Absperrorgan an das Ableitsystem für das fluide Prüfmedium angeschlossen. Als Prüfmedium kommen flüssige (synthetische) Öle, Wasser oder Alkohol ebenso in Frage wie gasförmiger Warmdampf, Luft oder Edelgase.

In einem bevorzugten Ausführungsbeispiel ist das Adapterelement für das Einspeisen derart gestaltet, dass sowohl fluides Prüfmedium als auch fluides Reinigungsmedium in den Werkstück-Fluidkanal eingeleitet werden kann. Ferner könnte dann auch das weitere Adapterelement für das Rückführen derart gestaltet sein, dass sowohl fluides Prüfmedium als auch fluides Reinigungsmedium aus dem Werkstück-Fluidkanal abgeführt werden kann. Entsprechend könnte im Adapterelement für das Einspeisen, ebenso wie im Adapterelement für das Ableiten, jeweils wenigstens eine Rohrverzweigung und/oder zwei voneinander getrennte Rohrleitungsabschnitte vorgesehen sein. In einem weiteren bevorzugten Ausführungsbeispiel wird ein bestimmtes Fluid, z. B. Wasser oder überhitzter Wasserdampf, als Reinigungs- und Prüfmedium verwendet, so dass sämtliche Vorrichtungen zum Transfer von Prozessflüssigkeit konfiguriert sind.

Die Adapterelemente haben die Aufgabe, eine druck- und fluiddichte Verbindung zwischen den mindestens einen Fluidkanal aufweisenden Werkstücken und den Rohrleitungssystemen für das Einspeisen von Prüfmedium und Prozessflüssigkeiten in die mindestens einen Fluidkanal aufweisenden Werkstücke bzw. den Rohrleitungssystemen für das Rückführen von Prozessflüssigkeit und das Ableiten von Prüfmedium aus den mindestens einen Fluidkanal aufweisenden Werkstücken zu gewährleisten. Günstigerweise umfassen die Adapterelemente hierzu Abschnitte, die Dichtungen enthalten und die an die Enden der mindestens einen Fluidkanal aufweisenden Werkstücke angepasst sind. Damit können in einer erfindungsgemäßen Anlage insbesondere Werkstücke geprüft und gereinigt werden, die Endabschnitte mit Stutzen, Flanschen oder Gewinden haben.

Von Vorteil ist es, wenn die Adapterelemente ein Spann- oder Verschlusssystem aufweisen, mit dessen Hilfe die für die Erzeugung der Dichtwirkung notwendige Dichtkraft zwischen dem mindestens einen Fluidkanal aufweisenden Werkstück und dem Adapterelement aufgebracht werden kann. Die Erzeugung der Dichtkraft kann dabei manuell oder mechanisch, aber auch hydraulisch oder elektromechanisch erfolgen. In einer erfindungsgemäßen Anlage wird die Druckkraft bevorzugt pneumatisch erzeugt. Im Falle der mechanischen Dichtkrafterzeugung erfolgt die Betätigung und Steuerung der Spann- oder Verschlusssystem bevorzugt über die Steuervorrichtung der Anlage. Damit das Prüfmedium bzw. die Prozessflüssigkeit in die mindestens einen Fluidkanal aufweisenden Werkstücke eingespeist bzw. das Prüfmedium aus dem Werkstück abgeleitet und die Prozessflüssigkeit in die Anlage zurückgeführt werden kann, müssen die Adapterelemente an das Leitungssystem für Prozessflüssigkeit der Einrichtung für das Durchleiten von Prozessflüssigkeit durch den wenigstens einen Werkstück-Fluidkanal und/oder an das Leitungssystem des Prüfmediums für das Überprüfen der Dichtigkeit der Fluidkanäle angeschlossen werden.

Hierzu können die Adapterelemente an das Leitungssystem mit einer Schweißverbindung angeschlossen sein. Von Vorteil ist es auch, für die Adapterelemente und das Leitungssystem eine lösbare Verbindung vorzusehen, z. B. eine Gewindeverbindung, oder, was zu bevorzugen ist, eine Schnellkupplungsverbindung.

Eine lösbare Verbindung für die Adapterelemente und das Leitungssystem ermöglicht für die erfindungsgemäße kombinierte Reinigungs- und Prüfanlage eine große Flexibilität. Die Adapterelemente können dann nämlich zum Zwecke der Reparatur einfach und schnell ausgetauscht werden. Bei einem solchen Austausch von Adapterelementen können in der Anlage auch unterschiedliche Typen von mindestens einen Fluidkanal aufweisenden Werkstücken gehandhabt werden, die an ihren Enden unterschiedliche Anschlussabschnitte aufweisen.

Die erfindungsgemäße Anlage eignet sich damit insbesondere für das Prüfen und Reinigen von Werkstücken mit Fluidkanälen, die bei der bestimmungsgemäßen Verwendung von einem gasförmigen und/oder flüssigen Fluid durchströmt werden oder die entsprechendes Fluid in ihrem Inneren speichern.

Die Einrichtung für das Überprüfen der Dichtigkeit in der Anlage enthält bevorzugt ein Leitungssystem für ein fluides, z.B. gasförmiges Prüfmedium. Die Einrichtung hat wenigstens ein an das Werkstück anschließbares Adapterelement für das Einspeisen von fluidem Prüfmedium in den wenigstens einen Werkstück-Fluidkanal. Darüber hinaus weist die Einrichtung günstigerweise ein an das Werkstück anschließbares weiteres Adapterelement für das Ableiten von fluidem Prüfmedium aus dem wenigstens einen Werkstück-Fluidkanal in das Leitungssystem auf. Dabei ist das Adapterelement für das Einspeisen von fluidem Prüfmedium in das wenigstens einen Fluidkanal aufweisende Werkstück über wenigstens ein steuerbares Absperrorgan, beispielsweise ein Ventil, mit dem Leitungssystem der Einrichtung für das Überprüfen der Dichtigkeit verbunden. Auch das weitere Adapterelement für die Ableitung von fluidem Prüfmedium aus dem wenigstens einen Fluidkanal aufweisenden Werkstück ist bevorzugt ebenfalls über ein steuerbares Absperrorgan, beispielsweise ein Ventil, mit dem Ableitsystem für das fluide Prüfmedium verbunden.

Um die Dichtigkeit zu überprüfen, wird der wenigstens eine Werkstück-Fluidkanal durch das Adapterelement für das Einspeisen mit fluidem Prüfmedium beaufschlagt. Für die Dichtigkeitsprüfung wird bevorzugt ein gasförmiges Prüfmedium eingesetzt. Insbesondere Umgebungsluft ist als gasförmiges Prüfmedium geeignet und steht unbegrenzt zur Verfügung. Es sei bemerkt, dass sich für das Überprüfen der Druckdichtigkeit von Fluidkanälen in Werkstücken grundsätzlich auch flüssige Prüfmedien einsetzen lassen, z.B. Wasser.

Um Werkstück-Undichtigkeiten zu detektieren, wird das fluide Prüfmedium dem mindestens einen Werkstück-Fluidkanal bei der Einspeisung bevorzugt unter einem gegenüber dem umgebenden Bereich erhöhten Druck zugeführt. Dies kann z.B. dadurch erfolgen, dass das über das Adapterelement anschließbare Ableitsystem für das fluide Prüfmedium durch ein steuerbares Drossel- und/oder Absperrorgan, beispielsweise durch ein Ventil, wenigstens zeitweise verschlossen oder verengt wird. Diese Maßnahme bewirkt, dass sich bei der Beaufschlagung des wenigstens einen Werkstück-Fluidkanals mit fluidem Prüfmedium bei dem Adapterelement, durch das eingespeist wird, ein Druck aufbaut, der gegenüber dem Druck in dem umliegenden Bereich erhöht ist. Dieser Druck kann grundsätzlich frei gewählt werden. Günstigerweise wird er allerdings so eingestellt, dass der Wert des Drucks einem typischen Druck entspricht, dem der Werkstück-Fluidkanal bei einem Einsatz des Werkstücks ausgesetzt ist. Dabei ist es von Vorteil, wenn auch die Temperatur in dem überprüften Werkstück-Fluidkanal einer Temperatur entspricht, mit der das Werkstück bei bestimmungsgemäßem Gebrauch betrieben wird. Ein weiterer Vorteil der erfindungsgemäßen Anlage liegt darin, dass der Druck und die Temperatur für das Überprüfen und Reinigen der Werkstücke an gesetzliche Prüfvorschriften und -normen leicht angepasst werden kann.

In einer besonders bevorzugten Ausführung einer erfindungsgemäßen Anlage erfolgt die Dichtigkeitsprüfung mit dem sogenannten Relativdruckverfahren. Bei diesem Verfahren wird nach dem Einspeisen des Prüfmediums und dem Beaufschlagen des mindestens einen Werkstück-Fluidkanals mit Druck in dem Leitungssystem für das Zuführen des Prüfmediums auch ein steuerbares Absperrorgan angeschlossen, zum Beispiel ein Ventil. Mit dieser Maßnahme wird ein abgesperrtes Volumen erzeugt, das mindestens einen Fluidkanal eines Werkstücks umfasst. Bei dieser bevorzugten Ausführung der erfindungsgemäßen Anlage ist es von Vorteil, wenn die Einrichtung ein System mit einer Druckmesseinrichtung zum Erfassen des Drucks in dem umschlossenen, mit fluidem Prüfmedium beaufschlagten Raum enthält. Wenn nämlich aus dem abgeschlossenen Volumen mit dem Werkstück-Fluidkanal Prüfmedium austritt, entsteht ein Druckverlust. Mit der Druckmesseinrichtung kann der Druck des Prüfmediums über einen definierten Zeitraum erfasst werden. Liegt der mit der Druckmesseinrichtung in einem charakteristischen Zeitintervall Δt erfasste Druckverlust unterhalb eines vorgebbaren charakteristischen Schwellenwerts S, so können die Fluidkanäle eines in der Anlage überprüften Werkstücks als dicht qualifiziert werden.

Anstatt in der erfindungsgemäßen Anlage den Druck des Prüfmediums in dem abgesperrten Volumen mit einer Druckmesseinrichtung zu erfassen, ist es auch möglich, in der Anlage eine Einrichtung für Massen-, Infrarot- oder UV-Spektroskopie vorzusehen, mit der das Austreten von Prüfmedium aus dem abgesperrten Volumen detektiert werden kann.

Wenn die mit dieser Einrichtung erfasste Menge von fluidem Prüfmedium in dem abgesperrten Volumen unterhalb eines charakteristischen Schwellenwertes (S) liegt, können auch hier die mindestens einen Fluidkanal aufweisenden Werkstücke zutreffend als dicht eingestuft werden.

Darüber hinaus kann die Dichtigkeitsprüfung der Fluidkanäle von Werkstücken in der Anlage auch mit anderen bekannten Verfahren für die Dichtigkeitsprüfung erfolgen, z. B. mit dem sogenannten Differenzdruck- oder mit dem Durchflussmessverfahren.

Bei einem jeden dieser Verfahren ist es günstig, für einen charakteristischen Schwellwert als Maß für die Dichtigkeit die Bedingungen des bestimmungsgemäßen Gebrauchs der Werkstücke und insbesondere gesetzliche Prüfvorschriften und -normen zu berücksichtigen.

Nach der erfolgten Dichtigkeitsprüfung für das mindestens einen Fluidkanal aufweisende Werkstück wird das fluide Prüfmedium aus dem mindestens einen Fluidkanal aufweisende Werkstück in das über das Adapterelement anschließbare Ableitsystem für das fluide Prüfmedium abgelassen. Dazu wird das dort in dem Ableitsystem vorhandene steuerbare Absperrorgan, beispielsweise ein Ventil, geöffnet. In einer bevorzugten Ausführung der Erfindung, bei der Luft oder ein anderes Gas als fluides Prüfmedium eingesetzt wird, kann das Prüfmedium über das Ableitsystem, das insbesondere Absperr- und Leitorgane enthalten kann, oder auch Schalldämpfer, Filter und/oder eine Kaminleitung, an die Umgebung freigesetzt werden. Alternativ hierzu ist es auch möglich, das fluide Prüfmedium über das Ableitsystem und ggfs. über zusätzliche Elemente, beispielsweise Absperr- und Leitorgane, Schalldämpfer und/oder Filter, wieder in das Leitungssystem für das fluide Prüfmedium zurückzuführen. Dies ist besonders vorteilhaft bei flüssigen, teuren, insbesondere gasförmigen fluiden Prüfmedien, z.B. Helium.

Von Vorteil ist es auch, wenn das an das Werkstück anschließbare Adapterelement für das Einspeisen von Reinigungsfluid in den wenigstens einen Werkstück-Fluidkanal und das an das Werkstück anschließbare Adapterelement für das Einspeisen von fluidem Prüfmedium in den wenigstens einen Werkstück-Fluidkanal sowie das an das Werkstück anschließbare weitere Adapterelement für das Rückführen von Reinigungsfluid aus dem wenigstens einen Werkstück-Fluidkanal und das an das Werkstück anschließbare weitere Adapterelement für das Ableiten von fluidem Prüfmedium aus dem wenigstens einen Werkstück-Fluidkanal baugleich sind. Insbesondere ist es von Vorteil, wenn alle an das Werkstück anschließbaren Adapterelemente sowohl für das Einspeisen und das Rückführen von Reinigungsfluid, als auch das Einspeisen und die Ableitung von Prüfmedium, baugleich sind.

Der Werkstück-Applikationsbereich kann einen ersten Abschnitt für das Beaufschlagen von wenigstens einem Werkstück-Fluidkanal eines Werkstücks mit Prozessflüssigkeit haben und einen zweiten Abschnitt für die Dichtigkeitsprüfung dieses Werkstück-Fluidkanals aufweisen. Bevorzugt enthält die Anlage dann ein Greifersystem, mittels dessen ein in dem ersten Abschnitt angeordnetes Werkstück in den zweiten Abschnitt automatisch überführt werden kann. Dabei erfolgt eine automatische Positionierung der Anschlussenden der mindestens einen Fluidkanal aufweisenden Werkstücke, damit diese Anschlussenden genau in die Adapterelemente eingeführt und an diese Adapterelemente fluiddicht angeschlossen werden können.

Das an das Werkstück anschließbare Adapterelement für das Einspeisen von Prozessflüssigkeit in den wenigstens einen Werkstück-Fluidkanal und das wenigstens eine an das Werkstück anschließbare weitere Adapterelement für das Rückführen von Prozessflüssigkeit aus dem wenigstens einen Werkstück-Fluidkanal ist möglichst mit wenigstens einem oder mehreren Absperrorganen, beispielsweise einem oder mehrere Ventile, an das Leitungssystem für Prozessflüssigkeit der Einrichtung für das Durchleiten von Prozessflüssigkeit durch den wenigstens einen Werkstück-Fluidkanal angeschlossen.

Vorteilhafter Weise ist die Einrichtung für das Durchleiten von Prozessflüssigkeit durch den wenigstens einen Werkstück-Fluidkanal für das Beaufschlagen des wenigstens einen Werkstück-Fluidkanals mit Prozessflüssigkeit in Form von Reinigungsfluid und in Form von Spülfluid ausgelegt. Von Vorteil ist es insbesondere, wenn die Einrichtung für das Durchleiten von Prozessflüssigkeit durch den wenigstens einen Werkstück-Fluidkanal für das gleichzeitige Beaufschlagen von mehreren Werkstück-Fluidkanälen mit Prozessflüssigkeit dimensioniert ist. Entsprechend ist auch die Einrichtung für das Überprüfen der Dichtigkeit möglichst für das gleichzeitige Überprüfen von mehreren Werkstück-Fluidkanälen ausgelegt. Indem die Anlage eine Steuervorrichtung enthält, die eine Eingabeschnittstelle für Steuerbefehle zum Steuern der Einrichtung für das Durchleiten von Prozessflüssigkeit durch wenigstens einen Werkstück-Fluidkanal und zum Steuern der Einrichtung für das Überprüfen der Dichtigkeit des wenigstens einen Werkstück-Fluidkanals hat, wird einer Bedienperson ein ergonomisches Bedienen der Anlage ermöglicht.

Eine erfindungsgemäße Anlage kann in der Weise betrieben werden, dass zunächst die Dichtigkeit des Fluidkanals eines Werkstücks überprüft und im Anschluss daran ein Fluidkanal mit einer Prozessflüssigkeit gereinigt oder gespült wird. In einer industriellen Fertigungseinrichtung gewährleistet diese Maßnahme, dass undichte, schadhafte Werkstücke keinem überflüssigen Reinigungsprozess unterzogen werden.

Für das Sicherstellen der Prozesssicherheit ist es günstig, den Durchfluss der durch den mindestens einen Fluidkanal fließenden Prozessflüssigkeit zu kontrollieren. Mit dieser Maßnahme lässt sich gewährleisten, dass immer eine genügend große Menge Prozessflüssigkeit durch den mindestens einen Fluidkanal strömt, mit der eine ausreichende Reinigungs- und Spülwirkung erreicht werden kann.

Zum Nachweis dafür kann in dem Leitungssystem für Prozessflüssigkeit, z.B. in den einzelnen Anschlussleitungen für die Adapterelemente mittels eines Durchflussmessgeräts der Prozessflüssigkeitsstrom durch Werkstück-Fluidkanäle aufgezeichnet und ausgewertet werden.

Liegt der mittels des Durchflussmessgeräts erfasste Prozessflüssigkeitsstrom unter einem Sollwert, so kann hieraus auf eine Betriebsstörung geschlossen werden, etwa auf eine Verstopfung eines Fluidkanals oder auf einen Defekt einer Pumpe.

Das Verbinden des Durchflussmessgeräts mit einer Warneinrichtung ermöglicht, dass eine mittels des Durchflussmessgeräts erfasste Betriebsstörung einer Bedienperson angezeigt werden kann.

Im Folgenden wird die Erfindung anhand der in der Zeichnung in schematischer Weise dargestellten Ausführungsbeispiele näher erläutert.

Es zeigen:
- Fig. 1: eine erste Anlage für das Innenreinigen von Doppelschlauchleitungen für Dieselkraftstoff; und
- Fig. 2: eine zweite Anlage für Innenreinigen von Doppelschlauchleitungen für Dieselkraftstoff.

Die Fig. 1 zeigt eine erste Anlage 100 für das Innenreinigen und Überprüfen der Dichtigkeit von einen Fluidkanal aufweisenden Werkstücken in Form von Doppelschlauchleitungen 102, 104, 106, 108 für Dieselkraftstoff. Die Doppelschlauchleitungen bestehen aus einem elastomeren Kunststoff. In den Doppelschlauchleitungen 102 sind jeweils zwei Fluidkanäle 110, 112 ausgebildet. In der ersten Anlage 100 sind neben den genannten Schlauchleitungen auch Werkstücke, insbesondere Rohrleitungssysteme aus duroplastischem oder thermoplastischem Kunststoff oder aus Metallen bzw. metallischen Legerungen behandelbar.

Die erste Anlage 100 hat einen Werkstück-Applikationsbereich 114. Der Werkstück-Applikationsbereich 114 umfasst einen ersten Abschnitt 116 mit einer Einrichtung 118 für das Überprüfen der Dichtigkeit der Fluidkanäle der Doppelschlauchleitungen 102, 104, 106, 108 sowie einen zweiten Abschnitt 158 mit einer Einrichtung 160 für das Durchleiten von Prozessflüssigkeit durch die Fluidkanäle 104, 106 der Werkstücke 102, 104, 106, 108. In der Anlage 100 kann einerseits die Dichtigkeit der Werkstücke 102, 104, 106, 108 überprüft werden. Andererseits können die Werkstücke 102, 104, 106, 108 in der Anlage 100 in einem weiteren Verfahrensschritt auch mit Prozessflüssigkeit beaufschlagt werden, um die Fluidkanäle 110, 112 in den Doppelschlauchleitungen 102, 104, 106, 108 zu reinigen und zu spülen.

In dem Werkstück-Applikationsbereich 114 gibt es Adapterelemente 120, 122, 124, 126, 128, 130, 132, 134, an welche die Doppel-Schlauchleitungen 102, 104, 106, 108 anschließbar sind. Die Adapterelemente 120 bis 134 sind mit einer Einrichtung 118 für die Dichtigkeitsprüfung der Doppelschlauchleitungen 102, 104, 106, 108 verbunden. Die Einrichtung 118 enthält ein Leitungssystem 138 für fluides Prüfmedium in Form von Prüfgas. Als Prüfgas kann in der Anlage z.B. Luft, Stickstoff, Helium, Argon oder dergleichen eingesetzt werden. Das Leitungssystem 138 hat einen Leitungsabschnitt 140 und weist einen Leitungsabschnitt 142 auf. Das Leitungssystem 138 enthält eine Druckerzeugungseinrichtung 144. Die Druckerzeugungseinrichtung 144 umfasst vorzugsweise einen Kompressor für das gasförmige Prüfmedium und/oder einen (Druck-)Behälter 146 für das gasförmige Prüfmedium 147. Insbesondere bei Verwendung eines Behälters 146, in dem das Prüfmedium unter hohem Arbeitsdruck (50 bar und mehr) bereitgestellt wird, kann auf einen Kompressor verzichtet werden. Der (Druck-)Behälter 146 ist dann vorzugsweise über den Leitungsabschnitt 140 mit den Adapterelementen 120, 122, 124, 126 verbunden. In dem Leitungsabschnitt 140 gibt es ein steuerbares Ventil 148. Das steuerbare Ventil 148 dient insbesondere als Drossel- und/oder Absperrorgan. Mittels des steuerbaren Ventils 148 ist es möglich, eine Doppelschlauchleitung 102, 104, 106, 108 zeitweise mit unter Druck stehendem Prüfgas zu beaufschlagen.

Die Adapterelemente 128, 130, 132, 134 in dem Werkstück-Applikationsbereich 114 sind über den Leitungsabschnitt 142 des Leitungssystems 138 mit einem Druckmessgerät 150 für Prüfgas verbunden. In dem Leitungsabschnitt 142 ist ein Absperrorgan in Form eines steuerbaren Ventils 149 angeordnet. Das Ventil 149 in dem Leitungsabschnitt 142 wird geschlossen, nachdem eine an die Adapterelemente 120 bis 134 angeschlossene Doppelschlauchleitung 102, 104, 106, 108 über das Ventil 148 mit Prüfgas unter einem von der Umgebung abweichenden Druck beaufschlagt wurde, so dass das Prüfgas aus dem Leitungsabschnitt 140 über das Adapterelement 120, 122, 124, 126 durch die Doppelschlauchleitung 102, 104, 106, 108 zu dem Adapterelement 128, 130, 132, 134 bis hin zu dem Ventil 149 strömt. An dem Ventil 149 liegt ein gegenüber der Umgebung erhöhter Druck an. Dieser Druck kann mit der Druckmesseinrichtung 150 in einem erfindungsgemäßen Verfahren gemessen werden.

Sobald der mit dem Druckmessgerät 150 gemessene, gegenüber der Umgebung erhöhte Druck dem gewünschten Messdruck der Prüfeinrichtung entspricht, wird das steuerbare Ventil 148 geschlossen.

Wenn in dieser der mittels des Druckmessgeräts 150 erfasste Wert für den Druckabfall des Prüfgases innerhalb eines charakteristischen Zeitintervalls ΔT unterhalb eines vorgebbaren charakteristischen Schwellwerts S für den Druckabfall des Prüfgases liegt, werden die Werkstücke, d.h. vorwiegend die Doppelschlauchleitungen 102, 104, 106, 108 für die vorgesehene Anwendung als ausreichend gasdicht eingestuft.

Wenn jedoch der mittels des Druckmessgeräts 150 erfasste Wert für den Druckabfall des Prüfgases innerhalb eines charakteristischen Zeitintervalls ΔT den charakteristischen Schwellwert S überschreitet, kann auf ein Leck in einer der an die Adapterelemente 120 bis 134 angeschlossenen Doppelschlauchleitungen 102 bis 108 geschlossen werden.

Es sei bemerkt, dass es abhängig von den Werkstücken, die überprüft werden, günstig ist, den Messdruck in der Doppelschlauchleitung 102, 104, 106, 108 mit Beruhigungs- und/oder Temperaturausgleichsphasen einzustellen und/oder den Messdruck durch Nachspeisen oder Ableiten von Prüfmedium auf einen gewünschten Wert einzustellen, bevor mit dem Druckmessgerät 150 ein Wert für den Druckabfall des Prüfgases erfasst wird.

Der Werkstück-Applikationsbereich 114 in der Anlage 100 umfasst (wie bereits erwähnt) einen zweiten Abschnitt 158 mit einer Einrichtung 160 für das Durchleiten von Prozessflüssigkeit durch die Fluidkanäle 104, 106 der Werkstücke 102, 104, 106, 108.

In dem zweiten Abschnitt 158 des Werkstück-Applikationsbereich 114 gibt es Adapterelemente 162, 164, 166, 168, 170, 172, 174, 176, an welche die Werkstücke in Form der Doppelschlauchleitungen 102, 104, 106, 108 anschließbar sind. Die Adapterelemente 162, 164, 166, 168, 170, 172, 174, 176 sind mit der Einrichtung 160 für das Durchleiten von Prozessflüssigkeit durch die Fluidkanäle 104, 106 einer Doppelschlauchleitung 102 verbunden. Falls die Doppelschlauchleitungen, wie beispielhaft gezeigt, an beiden Enden der Fluidkanäle baugleiche Anschlusselemente haben (in diesem Fall Stutzen, die später eingepresst werden), können die Adapterelemente 162, 164, 166, 168, 170, 172, 174, 176 in dem zweiten Abschnitt 158 des Werkstück-Applikationsbereichs 114 und die Adapterelemente 120, 122, 124, 126, 128, 130, 132, 134 in dem ersten Abschnitt 116 des Werkstück-Applikationsbereichs 114 baugleich ausgeführt werden. Dies ist besonders vorteilhaft, da dann die Doppelschlauchleitungen ohne besondere Beachtung der räumlichen Anordnung der Anlage 100 zugeführt werden können, ohne dass die Funktionalität der Anlage 100 hierdurch beeinträchtigt wird.

Grundsätzlich können die Schlauchleitungen 102 an ihren beiden Enden auch verschieden ausgebildete Anschlusselemente aufweisen. In diesem Fall sind die Anschlussadapter 122, 124, 126, 124 bzw. 162, 164, 166, 168 für das Einspeisen des fluiden Prüfmediums bzw. für das Einspeisen der Prozessflüssigkeit einerseits und die Anschlussadapter 128, 130, 132, 134 bzw. 170, 172, 174, 176 für das Ableiten von Prüfmedium bzw. für die Rückführung der Prozessflüssigkeit andererseits jeweils baugleich. Die Anschlussadapter sind dabei jeweils an das dazugehörige zweite der beiden Anschlusselemente der Doppelschlauchleitung angepasst.

Die Einrichtung 160 für das Durchleiten von Prozessflüssigkeit durch wenigstens einen Werkstück-Fluidkanal hat ein Leitungssystem 178 mit einem Leitungsabschnitt 180. In dem Leitungsabschnitt 180 ist ein Reservoir 182 für Reinigungsflüssigkeit 183 angeordnet. Diese Reinigungsflüssigkeit 183 kann über eine Pumpe 184 mit hohem Druck durch die Schlauchleitungen 102 bis 108 gefördert werden. Für die Aufbereitung von mit Verschmutzung, beispielsweise mit Schmutzpartikeln, aus einer Schlauchleitung 102 versetzter Reinigungsflüssigkeit 183 enthält das Leitungssystem 178 ein Aufbereitungssystem 185. Das Anschlusssystem 185 enthält ein Filtersystem und/oder eine Einrichtung zur Auffrischung und/der Nachspeisung von Reinigungsflüssigkeit. Zusätzlich zu dem Leitungsabschnitt 180 gibt es in dem Leitungssystem 178 einen Leitungsabschnitt 186 mit einem Reservoir 188 für Spülflüssigkeit 189. Auch in dem Leitungsabschnitt 186 ist eine Pumpe 190 und ein Aufbereitungssystem 187 mit einer Einrichtung zur Auffrischung und/der Nachspeisung der Spülflüssigkeit 189 angeordnet. Der Leitungsabschnitt 180 ist mit dem Leitungsabschnitt 186 verbunden. Durch entsprechendes Ansteuern der Pumpen 184, 190 und von steuerbaren Ventilen 199, 201 können die Schlauchleitungen 102 bis 108, die an die Adapterelemente 162 bis 176 angeschlossen sind, über die Leitungsabschnitte 180, 186 wahlweise mit Reinigungsflüssigkeit 183 oder Spülflüssigkeit 189 mit beaufschlagt werden.

Bei einer modifizierten Ausführungsform der Anlage können auch weitere, zusätzliche Leitungssysteme für mehrere, gegebenenfalls verschiedene Reinigungs- oder Spülflüssigkeiten vorgesehen sein.

Bei dem Beaufschlagen der Doppelschlauchleitungen 102, 104, 106, 108 mit Reinigungs- bzw. Spülflüssigkeit 183, 189 wird diese den Doppelschlauchleitungen 102, 104, 106, 108 über die Adapterelemente 162, 164, 166, 168 zugeführt und durch die Adapterelemente 170, 172, 174, 176 abgeführt.

Die Anlage 100 umfasst ferner eine Handhabungseinrichtung 194. Die Handhabungseinrichtung 194 hat mehrere Greiferelemente 196. Mittels der Handhabungsvorrichtung 194 ist es möglich, die Werkstücke in Form der Schlauchleitungen 102, 104, 106, 108, deren Dichtigkeit mittels der Einrichtung 118 überprüft wurde, automatisiert aus dem Abschnitt 116 des Werkstück-Applikationsbereichs 114 in den Abschnitt 158 zu bewegen, zu positionieren und an die dort angeordneten Adapterelemente 162, 164, 166, 168, 170, 172, 174, 176 ferngesteuert anzuschließen.

Die Anlage 100 enthält einen Ablagebereich 198 für die Werkstücke in Form der Schlauchleitungen 102, 104, 106, 108. In dem Ablagebereich 198 können gereinigte Schlauchleitungen aus dem Abschnitt 156 des Werkstück-Applikationsbereichs 114 abgelegt und beispielsweise über eine Teilerutsche 200 einer nicht weiter dargestellten Aufnahme für gereinigte und auf Druckdichtigkeit geprüfte Werkstücke zugeführt werden.

Für das Steuern der Einrichtung 118, der Einrichtung 160 und der Handhabungsvorrichtung 194 enthält die Anlage 100 eine Steuereinrichtung 202. Die Steuereinrichtung 202 hat eine Schnittstelle 204 für das Ein- und Ausgeben von Information. Die Steuereinrichtung 202 ermöglicht das Betreiben der Anlage mit lediglich einer Bedienperson 206. Die Werkstücke in Form von Doppelschlauchleitungen 102, 104, 106, 108 werden beispielsweise von der Bedienperson manuell oder von einem gesteuerten, nicht weiter dargestellten Beschickungssystem, beispielsweise einem Beschickungsroboter, automatischen aus einem Bevorratungsbehältnis in den Abschnitt 116 des Werkstück-Applikationsbereichs 114 eingelegt.

In einer weiteren, modifizierten Ausführungsform der Anlage können die Doppelschlauchleitungen auch auf einem nicht dargestellten Beschickungsplatz eingelegt werden, und dort von einer erweiterten Handhabungsvorrichtung 194 oder einer nicht dargestellten separaten zusätzlichen Beschickungs-Handhabungsvorrichtung in den Prüfabschnitt 116 des Werkstück-Applikationsbereichs überführt werden.

Bei einem Betrieb der Anlage werden in einem ersten Schritt die (Doppel)Schlauchleitungen 102, 104, 106, 108 an den Adapterelementen 120, 122, 124, 126 mittels der Einrichtung 118 für das Überprüfen der Dichtigkeit untersucht. Wenn das Ergebnis der Untersuchung der Dichtigkeit ist, dass sämtliche in den Werkstück-Applikationsbereich eingelegte Doppelschlauchleitungen 102, 104, 106, 108 druckdicht sind, werden die Doppelschlauchleitungen 102, 104, 106, 108 mittels der Handhabungsvorrichtung 194 in dem Abschnitt 158 bewegt. Dort werden sie dann an die Adapterelemente 162, 164, 166, 168, 170, 172, 174, 176 automatisch angeschlossen. Darauf werden die Fluidkanäle der Doppelschlauchleitungen 102, 104, 106, 108 in den Abschnitt 158 mit Prozessflüssigkeit gereinigt und gespült. Wenn die Doppelschlauchleitungen 102, 104, 106, 108 gereinigt sind, werden diese mittels der Handhabungsvorrichtung 194 aus dem Abschnitt 158 in dem Ablagebereich 198 abgelegt und darauf über die Teilerutsche 200 aus der Anlage 100 abgeführt.

Die Fig. 2 zeigt eine zweite Anlage 400 für das Innenreinigen und Überprüfen der Dichtigkeit von einen Fluidkanal aufweisenden Werkstücken. Wie in der ersten Anlage 100 kann es sich bei diesen Werkstücken z.B. um Doppelschlauchleitungen 402, 404, 406, 408 für das Fördern von Kraft- und Schmierstoff in einer Bremskraftmaschine handeln, die aus einem elastischen, gegebenenfalls elastomeren Kunststoff bestehen. Die Werkstücke können aber auch Abgaskrümmer, Luftansaugleitungen, Motorblöcke oder dergleichen sein, d.h. wie in der ersten Anlage 100 beliebig andere Rohrleitungssysteme.

Die zweite Anlage 400 hat einen Werkstück-Applikationsbereich 414. In dem Werkstück-Applikationsbereich 414 gibt es Adapterelemente 420, 422, 424, 426, 428, 430, 432, 434, an welche die Doppelschlauchleitungen 402 bis 408 anschließbar sind. Die Adapterelemente 420, 422, 424, 426 sind über ein steuerbares Ventil 448, mit einer Einrichtung 418 für die Dichtigkeitsprüfung der Doppelschlauchleitungen 402, 404, 406, 408 verbunden. Der Aufbau der Einrichtung 418 entspricht im Wesentlichen dem Aufbau der Einrichtung 118 aus Fig. 1. Funktional einander entsprechende Baugruppen der Einrichtung 118 für die Dichtigkeitsüberprüfung in Fig. 1 und der Einrichtung 418 für die Dichtigkeitsprüfung nach Fig. 2 sind deshalb in der Fig. 2 mit um die Zahl 300 erhöhten Zahlen als Bezugszeichen kenntlich gemacht.

Die Adapterelemente 428, 430, 432, 434 sind mit einem steuerbaren Ventil 449 an die Einrichtung 418 angeschlossen. Über ein steuerbares Ventil 451 und ein steuerbares Ventil 453 sind die Adapterelemente 420, 422, 424, 426 bzw. 428, 430, 432, 434 an eine Einrichtung 460 für das für das Durchleiten von Prozessflüssigkeit durch die Fluidkanäle 410, 412 einer Doppelschlauchleitung 402 angeschlossen.

Der Aufbau der Einrichtung 460 entspricht im Grundsatz dem Aufbau der Einrichtung 160 aus Fig. 1. Daher sind auch hier funktional einander entsprechende Baugruppen der Einrichtung 160 in Fig. 1 und der Einrichtung 460 in Fig. 2 mit um die Zahl 300 erhöhten Zahlen als Bezugszeichen kenntlich gemacht.

Die Adapterelemente 420 bis 434 in dem Werkstück-Applikationsbereich haben in der Anlage 400 eine Doppelfunktion. Die Adapterelemente 420, 422, 424, 426, 428, 430, 432, 434 werden einerseits für das Einspeisen bzw. Abführen von Prozessflüssigkeit eingesetzt und andererseits auch für das Überprüfen der Druckdichtigkeit der Doppelschlauchleitungen 402, 404, 406, 408 verwendet.

Die Anlage 400 enthält eine Handhabungseinrichtung 494, die mehrere Greiferelemente 496 aufweist. Mittels der Handhabungsvorrichtung 494 ist es möglich, Doppelschlauchleitungen 402 bis 408, deren Dichtigkeit mit der Einrichtung 418 überprüft wurde, automatisiert aus dem Werkstück-Applikationsbereich 414 in einen Ablagebereich 498 für Doppelschlauchleitungen zu bewegen. Aus dem Ablagebereich 498 können die gereinigten Doppelschlauchleitungen dann beispielsweise über eine Teilerutsche 500 einer nicht weiter dargestellten Aufnahme für gereinigte und auf Druckdichtigkeit geprüfte Doppelschlauchleitungen 102 bis 108 zugeführt werden.

Für das Steuern der Einrichtung 418, der Einrichtung 460 und der Handhabungsvorrichtung 494 enthält die Anlage 400 eine Steuereinrichtung 502. Die Steuereinrichtung 502 hat eine Schnittstelle 504 für das Ein- und Ausgeben von Information. Die Steuereinrichtung 502 ermöglicht das Betreiben der Anlage mit lediglich einer Bedienperson. Die Bedienperson legt beispielsweise Werkstücke in Form von Doppelschlauchleitungen 402 bis 408 in den Werkstück-Applikationsbereich 414 ein. Analog zur Beschreibung zur Fig. 1 kann auch Anlage 400 automatisch beschickt werden, u.a. auch in einem nicht dargestellten separaten Aufgabereich. In der Anlage 400 werden diese dann in einem ersten Schritt an den Adapterelementen 420, 422, 424, 426, 428, 430, 432, 434 mittels der Einrichtung 418 auf Druckdichtigkeit überprüft. Wenn das Ergebnis der Überprüfung der Druckdichtigkeit ist, dass sämtliche in den Werkstück-Applikationsbereich eingelegte Doppelschlauchleitungen 402 bis 408 ausreichend druckdicht sind, werden die Doppelschlauchleitungen 402 bis 408 durch Schließen der Ventile 448, 449 und Öffnen der Ventile 451, 453 mit der Einrichtung 460 für das Durchleiten von Prozessflüssigkeit durch die Doppelschlauchleitungen 402 bis 408 verbunden.

Zusammenfassend sind insbesondere folgende bevorzugte Merkmale der Erfindung festzuhalten: Eine Anlage 100, 200 für das Innenreinigen von wenigstens einen Fluidkanal 110, 112, 410, 412 aufweisenden Werkstücken 102, 104, 106, 108, 402, 404, 406, 408 hat einen Werkstück-Applikationsbereich 114, 414 und enthält eine Einrichtung 160, 460 für das Durchleiten von wenigstens einem Prozessfluid 183, 189, 483, 489 durch wenigstens einen Werkstück-Fluidkanal 110, 112, 410, 412 eines in dem Werkstück-Applikationsbereich 114, 414 angeordneten Werkstücks 102, 104, 106, 108, 402, 404, 406, 408. Die Einrichtung 160, 460 enthält ein Leitungssystem 178, 478 für Prozessfluid 183, 189, 483, 489. Die Einrichtung 160, 460 weist wenigstens ein an das Werkstück 102, 104, 106, 108, 402, 404, 406, 408 anschließbares Adapterelement 120, 122, 124, 126, 420, 422, 424, 426, 428 für das Einspeisen von Prozessfluid 183, 189, 483, 489 in den wenigstens einen Werkstück-Fluidkanal 110, 112, 410, 412 auf. Darüber hinaus enthält die Einrichtung 160, 460 wenigstens ein an das Werkstück 102, 104, 106, 108, 402, 404, 406, 408 anschließbares weiteres Adapterelement 128, 130, 132, 134, 428, 430, 432, 434 für das Rückführen von Prozessfluid 183, 189, 483, 489 aus dem wenigstens einen Werkstück-Fluidkanal 110, 112, 410, 412 in das Leitungssystem 178, 478. In der Anlage 100, 400 ist der wenigstens eine Werkstück-Fluidkanal 110, 112, 410, 412 eines in dem Werkstück-Applikationsbereich 114, 414 angeordneten Werkstücks 102, 104, 106, 108, 402, 404, 406, 408 mit einer Einrichtung 118, 418 für das Überprüfen der Dichtigkeit des wenigstens einen Werkstück-Fluidkanals 110, 112, 410, 412 verbindbar.

## Patentansprüche

1. Anlage (100, 200) für das Innenreinigen von wenigstens einem Werkstück-Fluidkanal (110, 112, 410, 412) mindestens eines in einem Werkstück-Applikationsbereich (114, 414) angeordneten Werkstücks (102, 402) mit einem Prozessfluid (183, 189, 483, 489), beispielsweise Reinigungsfluid (183, 483) und/oder Spülfluid (189, 489),
mit einer Einrichtung (160, 460) für das Durchleiten von mindestens einem Prozessfluid (183, 189, 483, 489) durch den Werkstück-Fluidkanal (110, 112, 410, 412), die ein Leitungssystem (178, 478) für mindestens ein Prozessfluid (183, 189, 483, 489) enthält und die wenigstens ein an das Werkstück (102, 402) anschließbares Adapterelement (162, 420) für das Einspeisen von Prozessfluid (183, 189, 483, 489) in den Werkstück-Fluidkanal (110, 112, 410, 412) und wenigstens ein an das Werkstück (102, 402) anschließbares weiteres Adapterelement (170, 428) für das Rückführen von Prozessfluid (183, 189, 483, 489) aus dem Werkstück-Fluidkanal (110, 112, 410, 412) in das Leitungssystem (178, 478) aufweist, wobei der Werkstück-Fluidkanal (110, 112, 410, 412) mit einer Einrichtung (118, 418) für das Überprüfen der Dichtigkeit des wenigstens einen Werkstück-Fluidkanals (110, 112, 410, 412) verbindbar ist,
**dadurch gekennzeichnet, dass**
die Einrichtung (118, 418) für das Überprüfen der Dichtigkeit ein Leitungssystem (138, 438) für fluides Prüfmedium (147, 447) enthält und wenigstens ein an das Werkstück (102, 402) anschließbares Adapterelement (120, 420) für das Einspeisen von fluidem Prüfmedium (147, 447) in den wenigstens einen Werkstück-Fluidkanal (110, 112) aufweist und wenigstens ein an das Werkstück (102, 402) anschließbares weiteres Adapterelement (128, 428) für das Ableiten von fluidem Prüfmedium aus dem wenigstens einen Werkstück-Fluidkanal (110, 112) umfasst.

2. Anlage nach Anspruch 1, **dadurch gekennzeichnet, dass** das an das Werkstück (102, 402) anschließbare Adapterelement (162) für das Einspeisen von Prozessfluid (183, 189) in den wenigstens einen Werkstück-Fluidkanal (110, 112) und das an das Werkstück (102) anschließbare Adapterelement (120) für das Einspeisen von fluidem Prüfmedium (147) in den wenigstens einen Werkstück-Fluidkanal (110, 112) sowie das an das Werkstück (102) anschließbare weitere Adapterelement (170) für das Rückführen von Prozessfluid aus dem wenigstens einen Werkstück-Fluidkanal (110, 112) und das an das Werkstück (102, 402) anschließbare weitere Adapterelement (128) für das Ableiten von fluidem Prüfmedium (147, 447) baugleich sind oder sowohl das an das Werkstück (102, 402) anschließbare Adapterelement (120, 162, 420) für das Einspeisen von Prozessfluid (183, 189) bzw. fluidem Prüfmedium (147, 447) in den wenigstens einen Werkstück-Fluidkanal (110, 112, 410, 412) und das an das Werkstück (102, 402) anschließbare weitere Adapterelement (128, 170, 428) für das Rückführen von Prozessfluid (183, 189) bzw. das Ableiten von fluidem Prüfmedium (147, 447/ aus dem wenigstens einen Werkstück-Fluidkanal (110, 112, 410, 412) baugleich sind.

3. Anlage nach Anspruch 1 oder 2, **dadurch gekennzeichnet, dass** der Werkstück-Applikationsbereich (114) einen ersten Abschnitt (158) für das Beaufschlagen von wenigstens einem Werkstück-Fluidkanal (110, 112) eines Werkstücks (108) mit Prozessfluid (183, 189) hat und einen zweiten Abschnitt (116) für die Dichtigkeitsprüfung eines Werkstück-Fluidkanals (110, 112) aufweist.

4. Anlage nach Anspruch 1, **dadurch gekennzeichnet, dass** das an das Werkstück (102, 402) anschließbare weitere Adapterelement (128, 428) für das Ableiten von fluidem Prüfmedium aus dem wenigstens einen Werkstück-Fluidkanal (110, 112) mit dem Leitungssystem (138, 438) verbunden ist, damit aus dem Werkstück-Fluidkanal (110, 112) abgeleitetes fluides Prüfmedium in das Leitungssystem (138, 438) zurückgeführt werden kann.

5. Anlage nach Anspruch 4, **dadurch gekennzeichnet, dass** ein Greifersystem (194) vorgesehen ist, mittels dessen ein in dem ersten Abschnitt (158) angeordnetes Werkstück (102) aufgenommen und in dem zweiten Abschnitt (116) positioniert werden kann.

6. Anlage nach einem der Ansprüche 1 bis 3, **dadurch gekennzeichnet, dass** das an das Werkstück (402) anschließbare Adapterelement (420) für das Einspeisen von Prozessflüssigkeit (483, 489) in den wenigstens einen Werkstück-Fluidkanal (410, 412) und das wenigstens eine an das Werkstück (402) anschließbare weitere Adapterelement (428) für das Rückführen von Prozessflüssigkeit (483, 489) aus dem wenigstens einen Werkstück-Fluidkanal (410, 412) über wenigstens ein Ventil (451, 453, 448, 449) wahlweise an das Leitungssystem (478) für Prozessflüssigkeit (483, 489) der Einrichtung (460) für das Durchleiten von Prozessflüssigkeit (483, 489) durch den wenigstens einen Werkstück-Fluidkanal (410, 412) oder das Leitungssystem (438) der Einrichtung (418) für das Überprüfen der Dichtigkeit anschließbar ist.

7. Anlage nach einem der Ansprüche 1 bis 6, **dadurch gekennzeichnet, dass** die Einrichtung (160, 460) für das Durchleiten von Prozessflüssigkeit (183, 189, 483, 489) durch den wenigstens einen Werkstück-Fluidkanal (110, 112, 410, 412) für das wahlweise Beaufschlagen des wenigstens einen Werkstück-Fluidkanals (110, 112, 410, 412) mit Prozessflüssigkeit in Form von Reinigungsfluid (183, 483) und in Form von Spülfluid (189, 489) ausgelegt ist.

8. Anlage nach einem der Ansprüche 1 bis 7, **dadurch gekennzeichnet, dass** die Einrichtung (160, 460) für das Durchleiten von Prozessflüssigkeit durch den wenigstens einen Werkstück-Fluidkanal (110, 112, 410, 412) für das gleichzeitige Beaufschlagen von mehreren Werkstück-Fluidkanälen (110, 112, 410, 412) mit Prozessflüssigkeit (183, 189, 483, 489) ausgelegt ist.

9. Anlage nach einem der Ansprüche 1 bis 8, **dadurch gekennzeichnet, dass** die Einrichtung (118, 418) für das Überprüfen der Dichtigkeit jeweils ein verschließbares Absperrorgan (148, 149, 448, 449) in einer Leitung (140, 440) für das Zuführen und in einer Leitung (142, 442) für das Ableiten des fluiden Prüfmediums (147, 447) enthält, wobei durch das Verschließen der Absperrorgane (148, 149, 448, 449) ein abgesperrtes Volumen erzeugt werden kann, das mindestens einen Fluidkanal (110, 112, 410, 412) eines Werkstücks (102, 402) umfasst, und eine Druckmesseinrichtung (150) vorgesehen ist, die den Druck des fluiden Prüfmediums (147, 447) in dem abgesperrten Volumen erfassen und vorzugsweise über ein definiertes Zeitintervall aufzeichnen kann.

10. Anlage nach einem der Ansprüche 1 bis 8, **dadurch gekennzeichnet dass** die Einrichtung (118, 418) für das Überprüfen der Dichtigkeit jeweils ein verschließbares Absperrorgan (148, 149, 448, 449) in einer Leitung (140, 440) für das Zuführen und in einer Leitung (142, 442) für das Ableiten des fluiden Prüfmediums (147, 447) enthält, wobei durch das Verschließen der Absperrorgane (148, 149, 448, 449) ein abgesperrtes Volumen erzeugt werden kann, das mindestens einen Fluidkanal (110, 112, 410, 412) eines Werkstücks (102, 402) umfasst, und ein Einrichtung für Massen-, Infrarot- oder UV-Spektroskopie vorgesehen ist, mit der das Austreten des Prüfmediums (147, 447) aus dem abgesperrten Volumen detektiert werden kann.

11. Anlage nach einem der Ansprüche 1 bis 10, **dadurch gekennzeichnet, dass** die Einrichtung (118, 418) für das Überprüfen der Dichtigkeit für das gleichzeitige Überprüfen der Dichtigkeit von mehreren Werkstück-Fluidkanälen (110, 112, 410, 412) ausgelegt ist.

12. Anlage nach einem der Ansprüche 1 bis 11, **dadurch gekennzeichnet, dass** eine Steuervorrichtung (202, 502) vorgesehen ist, die eine Eingabeschnittstelle (204, 504) für Steuerbefehle zum Steuern der Einrichtung für das Durchleiten von Prozessflüssigkeit (183, 189, 483, 489) durch wenigstens einen Werkstück-Fluidkanal (110, 112, 410, 412) und zum Steuern der Einrichtung für das Überprüfen der Dichtigkeit des wenigstens einen Werkstück-Fluidkanals (110, 112, 410, 412) hat.

13. Verfahren zum Reinigen und Überprüfen der Dichtigkeit eines Fluidkanals (110, 112, 410, 412) in einem Werkstück (108, 408) in einer Anlage (100, 400) gemäß einem der Ansprüche 1 bis 12, bei dem die Dichtigkeit des Fluidkanals (110, 112, 410, 412) überprüft wird, bevor der Fluidkanal (110, 112, 410, 412) mit einer Prozessflüssigkeit (183, 189, 483, 489) gereinigt und/oder gespült wird.

## Claims

1. System (100, 200) for the internal cleaning of at least one workpiece fluid duct (110, 112, 410, 412) of at least one workpiece (102, 402), arranged in a workpiece application region (114, 414), by means of a process fluid (183, 189, 483, 489), for example cleaning fluid (183, 483) and/or scavenging fluid (189, 489),
with a device (160, 460) for conducting at least one process fluid (183, 189, 483, 489) through the workpiece fluid duct (110, 112, 410, 412), which device contains a line system (178, 478) for at least one process fluid (183, 189, 483, 489) and which device has at least one adapter element (162, 420), connectable to the workpiece (102, 402), for feeding process fluid (183, 189, 483, 489) into the workpiece fluid duct (110, 112, 410, 412) and at least one further adapter element (170, 428), connectable to the workpiece (102, 402), for recirculating process fluid (183, 189, 483, 489) out of the workpiece fluid duct (110, 112, 410, 412) into the line system (178, 478), the workpiece fluid duct (110, 112, 410, 412) being connectable to a device (118, 418) for checking the leak-tightness of the at least one workpiece fluid duct (110, 112, 410, 412),
**characterized in that**
the device (118, 418) for checking the leak-tightness contains a line system (138, 438) for a fluid test medium (147, 447) and has at least one adapter element (120, 420), connectable to the workpiece (102, 402), for feeding fluid test medium (147, 447) into the at least one workpiece fluid duct (110, 112) and comprises at least one further adapter element (128, 428), connectable to the workpiece (102, 402), for discharge of fluid test medium out of the at least one workpiece fluid duct (110, 112).

2. System according to Claim 1, **characterized in that** the adapter element (162), connectable to the workpiece (102, 402), for feeding process fluid (183, 189) into the at least one workpiece fluid duct (110, 112) and the adapter element (120), connectable to the workpiece (102), for feeding fluid test medium (147) into the at least one workpiece fluid duct (110, 112) and also the further adapter element (170), connectable to the workpiece (102), for recirculating process fluid out of the at least one workpiece fluid duct (110, 112) and the further adapter element (128), connectable to the workpiece (102, 402), for discharging fluid test medium (147, 447) are structurally identical, or both the adapter element (120, 162, 420), connectable to the workpiece (102, 402), respectively for feeding process fluid (183, 189) and fluid test medium (147, 447) into the at least one workpiece fluid duct (110, 112, 410, 412) and the further adapter element (128, 170, 428), connectable to the workpiece (102, 402), respectively for recirculating process fluid (183, 189) and discharging fluid test medium (147, 447) out of the at least one workpiece fluid duct (110, 112, 410, 412) are structurally identical.

3. System according to Claim 1 or 2, **characterized in that** the workpiece application region (114) has a first portion (158) for acting upon at least one workpiece fluid duct (110, 112) of a workpiece (108) with process fluid (183, 189) and has a second portion (116) for testing the leak-tightness of a workpiece fluid duct (110, 112).

4. System according to Claim 1, **characterized in that** the further adapter element (128, 428), connectable to the workpiece (102, 402), for discharging fluid test medium out of the at least one workpiece fluid duct (110, 112) is connected to the line system (138, 438), so that fluid test medium discharged out of the workpiece fluid duct (110, 112) can be recirculated into the line system (138, 438).

5. System according to Claim 4, **characterized in that** a gripper system (194) is provided, by means of which a workpiece (102) arranged in the first portion (158) can be picked up and positioned in the second portion (116).

6. System according to one of Claims 1 to 3, **characterized in that** the adapter element (420), connectable to the workpiece (402), for feeding process fluid (483, 489) into the at least one workpiece fluid duct (410, 412) and the at least one further adapter element (428), connectable to the workpiece (402), for recirculating process fluid (483, 489) out of the at least one workpiece fluid duct (410, 412) are connectable via at least one valve (451, 453, 448, 449) selectively to the line system (478) for process fluid (483, 489) of the device (460) for conducting process fluid (483, 489) through the at least one workpiece fluid duct (410, 412) or the line system (438) of the device (418) for checking the leak-tightness.

7. System according to one of Claims 1 to 6, **characterized in that** the device (160, 460) for conducting process fluid (183, 189, 483, 489) through the at least one workpiece fluid duct (110, 112, 410, 412) is designed for selectively acting upon the at least one workpiece fluid duct (110, 112, 410, 412) with process fluid in the form of cleaning fluid (183, 483) and in the form of scavenging fluid (189, 489).

8. System according to one of Claims 1 to 7, **characterized in that** the device (160, 460) for conducting process fluid through the at least one workpiece fluid duct (110, 112, 410, 412) is designed for simultaneously acting upon a plurality of workpiece fluid ducts (110, 112, 410, 412) with process fluid (183, 189, 483, 489).

9. System according to one of Claims 1 to 8, **characterized in that** the device (118, 418) for checking the lead-tightness contains in each case a closable shut-off member (148, 149, 448, 449) in a line (140, 440) for supplying and in a line (142, 442) for discharging the fluid test medium (147, 447), as result of the closing of the shut-off members (148, 149, 448, 449) a shut-off volume being capable of being generated, which comprises at least one fluid duct (110, 112, 410, 412) of a workpiece (102, 402), and a pressure measurement device (150) being provided, which can detect the pressure of the fluid test medium (147, 447) in the shut-off volume and preferably record over a defined time interval.

10. System according to one of Claims 1 to 8, **characterized in that** the device (118, 418) for checking the leak-tightness contains in each case a closable shut-off member (148, 149, 448, 449) in a line (140, 440) for supplying and in a line (142, 442) for discharging the fluid test medium (147, 447), as result of the closing of the shut-off members (148, 149, 448, 449) a shut-off volume being capable of being generated, which comprises at least one fluid duct (110, 112, 410, 412) of a workpiece (102, 402), and a device for mass, infrared or UV spectroscopy being provided, by means of which the escape of the test medium (147, 447) out of the shut-off volume can be detected.

11. System according to one of Claims 1 to 10, **characterized in that** the device (118, 418) for checking the leak-tightness is designed for simultaneously checking the leak-tightness of a plurality of workpiece fluid ducts (110, 112, 410, 412).

12. System according to one of Claims 1 to 11, **characterized in that** a control device (202, 502) is provided, which has an input interface (204, 504) for control commands to control the device for conducting process fluid (183, 189, 483, 489) through at least one workpiece fluid duct (110, 112, 410, 412) and to control the device for checking the leak-tightness of the at least one workpiece fluid duct (110, 112, 410, 412.

13. Method for cleaning and checking the leak-tightness of a fluid duct (110, 112, 410, 412) in a workpiece (108, 408) in a system (100, 400) according to one of Claims 1 to 12, in which the leak-tightness of the fluid duct (110, 112, 410, 412) is checked before the fluid duct (110, 112, 410, 412) is cleaned and/or scavenged by means of a process fluid (183, 189, 483, 489).

## Revendications

1. Installation (100, 200) pour le nettoyage intérieur d'au moins un canal de fluide de pièce (110, 112, 410, 412) d'au moins une pièce (102, 402) disposée dans une région d'application de pièce (114, 414) à l'aide d'un fluide de traitement (183, 189, 483, 489), par exemple un fluide de nettoyage (183, 483) et/ou un fluide de rinçage (189, 489),
comprenant un dispositif (160, 460) pour le passage d'au moins un fluide de traitement (183, 189, 483, 489) à travers le canal de fluide de pièce (110, 112, 410, 412), lequel dispositif comporte un système de conduite (178, 478) pour au moins un fluide de traitement (183, 189, 483, 489) et lequel présente au moins un élément adaptateur (162, 420), pouvant être raccordé à la pièce (102, 402), pour l'alimentation du fluide de traitement (183, 189, 483, 489) dans le canal de fluide de pièce (110, 112, 410, 412) et au moins un élément adaptateur (170, 428) supplémentaire, pouvant être raccordé à la pièce (102, 402), pour la recirculation du fluide de traitement (183, 189, 483, 489) à partir du canal de fluide de pièce (110, 112, 410, 412) dans le système de conduite (178, 478), le canal de fluide de pièce (110, 112, 410, 412) pouvant être relié à un dispositif (118, 418) pour le contrôle de l'étanchéité de l'au moins un canal de fluide de pièce (110, 112, 410, 412),
**caractérisée en ce que**
le dispositif (118, 418) pour le contrôle de l'étanchéité comporte un système de conduite (138, 438) pour un milieu de contrôle fluide (147, 447) et comprend au moins un élément adaptateur (120, 420), pouvant être raccordé à la pièce (102, 402), pour l'alimentation du milieu de contrôle fluide (147, 447) dans l'au moins un canal de fluide de pièce (110, 112) et comporte au moins un élément adaptateur (128, 428) supplémentaire, pouvant être raccordé à la pièce (102, 402), pour l'évacuation du milieu de contrôle fluide hors de l'au moins un canal de fluide de pièce (110, 112).

2. Installation selon la revendication 1, **caractérisée en ce que** l'élément adaptateur (162), pouvant être raccordé à la pièce (102, 402), pour l'alimentation du fluide de traitement (183, 189) dans l'au moins un canal de fluide de pièce (110, 112) et l'élément adaptateur (120), pouvant être raccordé à la pièce (102), pour l'alimentation du milieu de contrôle fluide (147) dans l'au moins un canal de fluide de pièce (110, 112), ainsi que l'élément adaptateur (170) supplémentaire, pouvant être raccordé à la pièce (102), pour la recirculation du fluide de traitement à partir de l'au moins un canal de fluide de pièce (110, 112) et l'élément adaptateur (128) supplémentaire, pouvant être raccordé à la pièce (102, 402), pour l'évacuation du milieu de contrôle fluide (147, 447) sont de construction identique, ou bien à la fois l'élément adaptateur (120, 162, 420), pouvant être raccordé à la pièce (102, 402), pour l'alimentation du fluide de traitement (183, 189) ou du milieu de contrôle fluide (147, 447) dans l'au moins un canal de fluide de pièce (110, 112, 410, 412) et l'élément adaptateur (128, 170, 428) supplémentaire, pouvant être raccordé à la pièce (102, 402), pour la recirculation du fluide de traitement (183, 189) ou pour l'évacuation du milieu de contrôle fluide (147, 447) hors de l'au moins un canal de fluide de pièce (110, 112, 410, 412) sont de construction identique.

3. Installation selon la revendication 1 ou 2, **caractérisée en ce que** la région d'application de pièce (114) a une première portion (158) pour la sollicitation d'au moins un canal de fluide de pièce (110, 112) d'une pièce (108) avec du fluide de traitement (183, 189) et comprend une deuxième portion (116) pour le contrôle de l'étanchéité d'un canal de fluide de pièce (110, 112).

4. Installation selon la revendication 1, **caractérisée en ce que** l'élément adaptateur (128, 428) supplémentaire, pouvant être raccordé à la pièce (102, 402), pour l'évacuation du milieu de contrôle fluide hors de l'au moins un canal de fluide de pièce (110, 112) est relié au système de conduite (138, 438), et par conséquent le milieu de contrôle fluide évacué hors du canal de fluide de pièce (110, 112) peut être renvoyé dans le système de conduite (138, 438).

5. Installation selon la revendication 4, **caractérisée en ce qu'**un système de préhension (194) est prévu, au moyen duquel une pièce (102) disposée dans la première portion (158) peut être reçue et positionnée dans la deuxième portion (116).

6. Installation selon l'une quelconque des revendications 1 à 3, **caractérisée en ce que** l'élément adaptateur (420), pouvant être raccordé à la pièce (402), pour l'alimentation du liquide de traitement (483, 489) dans l'au moins un canal de fluide de pièce (410, 412) et l'au moins un élément adaptateur (428) supplémentaire, pouvant être raccordé à la pièce (402), pour la recirculation du liquide de traitement (483, 489) à partir de l'au moins un canal de fluide de pièce (410, 412) peuvent être raccordés par le biais d'au moins une soupape (451, 453, 448, 449) de manière sélective au système de conduite (478) pour le liquide de traitement (483, 489) du dispositif (460) pour le passage du liquide de traitement (483, 489) à travers l'au moins un canal de fluide de pièce (410, 412) ou au système de conduite (438) du dispositif (418) pour le contrôle de l'étanchéité.

7. Installation selon l'une quelconque des revendications 1 à 6, **caractérisée en ce que** le dispositif (160, 460) pour le passage du liquide de traitement (183, 189, 483, 489) à travers l'au moins un canal de fluide de pièce (110, 112, 410, 412) est conçu pour la sollicitation de manière sélective de l'au moins un canal de fluide de pièce (110, 112, 410, 412) avec du liquide de traitement sous la forme de fluide de nettoyage (183, 483) et sous la forme de fluide de rinçage (189, 489).

8. Installation selon l'une quelconque des revendications 1 à 7, **caractérisée en ce que** le dispositif (160, 460) pour le passage du liquide de traitement à travers l'au moins un canal de fluide de pièce (110, 112, 410, 412) est conçu pour la sollicitation simultanée de plusieurs canaux de fluide de pièce (110, 112, 410, 412) avec le liquide de traitement (183, 189, 483, 489).

9. Installation selon l'une quelconque des revendications 1 à 8, **caractérisée en ce que** le dispositif (118, 418) pour le contrôle de l'étanchéité comporte respectivement un organe d'arrêt (148, 149, 448, 449) pouvant être fermé dans une conduite (140, 440) pour l'amenée et dans une conduite (142, 442) pour l'évacuation du milieu de contrôle fluide (147, 447), un volume fermé pouvant être produit par la fermeture des organes d'arrêt (148, 149, 448, 449), lequel volume comporte au moins un canal de fluide (110, 112, 410, 412) d'une pièce (102, 402), et un dispositif de mesure de pression (150) étant prévu, lequel peut détecter la pression du milieu de contrôle fluide (147, 447) dans le volume fermé et peut l'enregistrer de préférence pendant un intervalle de temps défini.

10. Installation selon l'une quelconque des revendications 1 à 8, **caractérisée en ce que** le dispositif (118, 418) pour le contrôle de l'étanchéité comporte respectivement un organe d'arrêt (148, 149, 448, 449) pouvant être fermé dans une conduite (140, 440) pour l'amenée et dans une conduite (142, 442) pour l'évacuation du milieu de contrôle fluide (147, 447), un volume fermé pouvant être produit par la fermeture des organes d'arrêt (148, 149, 448, 449), lequel volume comporte au moins un canal de fluide (110, 112, 410, 412) d'une pièce (102, 402), et un dispositif pour la spectroscopie de masse, la spectroscopie infrarouge ou la spectroscopie UV étant prévu, à l'aide duquel la sortie du milieu de contrôle (147, 447) hors du volume fermé peut être détectée.

11. Installation selon l'une quelconque des revendications 1 à 10, **caractérisée en ce que** le dispositif (118, 418) pour le contrôle de l'étanchéité est conçu pour le contrôle simultané de l'étanchéité de plusieurs canaux de fluide de pièce (110, 112, 410, 412).

12. Installation selon l'une quelconque des revendications 1 à 11, **caractérisée en ce qu'**un dispositif de commande (202, 502) est prévu, lequel a une interface de saisie (204, 504) pour des instructions de commande pour la commande du dispositif pour le passage du liquide de traitement (183, 189, 483, 489) à travers au moins un canal de fluide de pièce (110, 112, 410, 412) et pour la commande du dispositif pour le contrôle de l'étanchéité de l'au moins un canal de fluide de pièce (110, 112, 410, 412).

13. Procédé de nettoyage et de contrôle de l'étanchéité d'un canal de fluide (110, 112, 410, 412) dans une pièce (108, 408) dans une installation (100, 400) selon l'une quelconque des revendications 1 à 12, dans lequel l'étanchéité du canal de fluide (110, 112, 410, 412) est contrôlée avant que le canal de fluide (110, 112, 410, 412) ne soit nettoyé et/ou rincé avec un liquide de traitement (183, 189, 483, 489).
